# EUROPÄISCHE PATENTSCHRIFT

(11) **EP 0 149 022 B1**
(45) Veröffentlichungstag und Bekanntmachung des Hinweises auf die Patenterteilung: **04.01.1989**
(21) Anmeldenummer: 84112497.7
(22) Anmeldetag: 17.10.1984
(51) Int. Cl.: A43B 17/08

(54) **Einlegesohle**
Insole
Première

(30) Priorität: 10.12.1983 DE 3344764
(43) Veröffentlichungstag der Anmeldung: 24.07.1985
(73) Patentinhaber: Nitex GmbH, D-30900 Wedemark (DE)
(72) Erfinder: Anger, Wolfgang, Dipl.-Ing., D-3002 Wedemark 9 (DE)
(74) Vertreter: Rücker, Wolfgang

(56) Entgegenhaltungen:
- CH-A- 306 358
- FR-A- 2 342 041
- GB-A- 987 112

## Beschreibung

Ein hoher Prozentsatz der Menschen unserer Klimazone leidet in der kalten Jahreszeit dauernd oder zeitweise unter kalten Füßen. Dies geschieht nicht nur in der kalten Außentemperatur sondern oft auch nach dem Gehen, wenn durch diese Arbeitsleistung die Temperatur der Fußhaut über die bei Ruhe 35°C ansteigt, nun eine stärkere Sekretion von Fußschweiß als üblich einsetzt. Die Fußbekleidung muß diese Schweißmenge zunächst einmal aufnehmen. Der wasseraufnahmefähige Teil der Fußbekleidung ist jedoch bald gesättigt. Wenn eine begrenzte Luftbewegung vorhanden ist, kann die Luft Wasser aufnehmen, so daß sich dadurch Wasserdampf bildet, der möglichst schnell durch Konvektion abgeleitet werden sollte. Erlaubt die Dichte der Fußbekleidung dies nur unvollkommen, so kondensiert der Dampf selbst bei Temperaturen von Wohnräumen. Der Fuß bleibt also feucht. Die Folgen sind über Stunden zu spüren, insbesondere wenn der Fuß jetzt beim Sitzen keine Arbeit leistet und durch die ständige leichte Verdunstung die Temperatur der Fußhaut sinkt.

Steigendes Bewußtwerden über die Bedeutung des Mikroklimas (micro-climate) im bekleideten Fuß für das Wohlbefinden und für die Gesundheit des Menschen unserer Zivilisation hat die Arbeitsgruppe am Institut für Arbeitsphysiologie der T. H. München veranlaßt, in den Jahren 1967 bis 1975 wissenschaftliche Grundlagenforschung über das Bioklima im geschlossenen Schuhwerk zu betreiben. Dabei hat sich gezeigt, daß Fußhauttemperaturen zwischen 30 und 35° C und relative Luftfeuchte bis 65 % vom Menschen als angenehme empfunden werden. Bei höheren Luftfeuchten empfindet man dies als feucht und nicht mehr als trocken. Das Mikroklima, also Temperatur und Luftfeuchte im Schuh ist eine Funktion endogener wie exogener Einwirkungen und vor allem unterschiedlicher physikalischer Eigenschaften der Fußbekleidung, also des Strumpfes und des Schuhes. In unseren Klimagraden kann die Schweißmenge je Fuß 70 ml je 12 h betragen.

Anhaltende Unterkühlung der Füße schadet der Gesundheit, anhaltendes feuchtwarmes Klim fördert wieder Mykosen, Ekzyme und dgl. Nach heutigen Schätzungen leidet die Mehrzahl der Erwachsenen unserer Zivilisation an Fußdermatosen. Durch steigende Bedeutung von Sport und Freizeitgestaltung, durch Hallenbäder und Saunen besteht ständig die Gelegenheit, sich zu infizieren.

Es ist also eine wichtige Aufgabe der Fußbekleidung, die Luftfeuchte am Fuß zu reduzieren. Dies verlangt eine Bewegung der Luft zwischen Fuß und Fußbekleidung.

Ausgestaltungen von Einlegesohlen oder Decksohlen sind verschiedentlich beschrieben, so in der GB-PS-987 112. Diese zeigt eine Einlegesohle, die nur einige große quer über die Sohle verlaufende großflachige Rippen aufweist. Bei dieser Sohle besteht die Gefahr, daß sie knickt bzw. sich durchdrückt. Eine Ordnungsgemäße Funktion der Ventillation ist dadurch in Frage gestellt.

Die FR-PS-2 342 041 beschreibt eine Schuhsohle mit einer Profilierung mit sehr voneinander abweichenden unterschiedlichen Profilen. Während die schweizerische Patentschrift 306 358 die Innensohle zeigt, die auf der nach innen gehaltenen Sohle im Querschnitt rechteckige im Abstand angeordnete zellenförmige Profile angeordnet sind. Auch hier besteht die Gefahr, daß die Sohle knickt oder sich zwischen den Profilen durchdrückt.

Aufgabe der Erfindung ist es eine Einlegesohle zu schaffen, die nicht nur Fußschweiß aufnimmt über Volumen der Sohle und Oberfläche, die die Gesamtheit aller Wände der offenen Zellen oder der Fasern des Materials bildet sowie daneben eine Luftbewegung ermöglicht und noch als Pumpe wirkt, die eine zusätzliche Luftbewegung schafft.

Gelöst wird diese Aufgabe dadurch, daß auf der vollflächigen, aus Latexschaum bestehenden Schicht eine Vielzahl von Rippen aus einem geschlossenenporigen Latexschaum angeordnet sind, die eine größere Festigkeit gegen Zusammendrücken haben als der vollflächige Latexschaumteil der Einlegesohle und daß die Rippen eine Länge von etwa 4 bis 15 mm aufweisen und 35 % bis 55 % der Oberfläche des vollflächigen Teiles der Einlegesohle 1 bedecken und zwischen sich ein Labyrinth von Hohlräumen aufweisen. Weitere Merkmale der Erfindung sind in den Unteransprüchen gekennzeichnet.

Die Einlegesohle bietet auch eine gute Wärmeisolierung hält also die Wärmeleitung von der Fußsohle zur Decksohle des Schuhes gering.

Der beste Wärmeisolator ist Luft, also hier ein Schaum mit geringer Stärke der Zellwände und großer Zahl von Zellen, d. h. mit möglichst geringem spezifischen Gewicht.

Die bioklimatischen Forderungen beim Gehen und bei Ruhe nach dem Gehen weichen völlig vom vorher beschriebenen Zustand ab, folglich tritt erhöhter Schweißausstoß auf, verbunden mit Erhöhung der Temperatur der Haut, als Folge der Bewegung.

Dieser Schweiß und das Zuviel an Wärme sollte möglichst schnell aus der Fußbekleidung abgeleitet werden. Aus Schweiß und Wärme bildet sich Wasserdampf. Wenn das Diffusions-und Wasserdampfspeicherungsvermögen der Fußbekleidung zu gering ist, und wenn der anfallende Schweiß nicht schnell genug durch Konvektion entfernt werden kann, so bildet sich bei warmer Außentemperatur um den Fuß eine feuchtwarme Kammer mit guten Wachstumsbedingungen für Pilze und Mikroben, oder aber es ergeben sich bei kalter Außentemperatur aus der innen feuchten Fußbekleidung kalte Füße mit den sich daraus für das Wohlbefinden und die Gesundheit ergebenden Folgen.

Dadurch ergeben sich für die Einlegesohle folgende Forderungen:
1) Die Feuchtigkeitsaufnahme der Einlegesohle soll ausreichend groß sein um den ersten Ausstoß von Schweiß aufzunehmen.
2) Das Wasserdampfdurchlässigkeitsvermögen der Einlegesohle soll so groß wie möglich sein.
3) Ein Hohlraum für die freie Strömung des Wasserdampfes unter dem Fußsohle soll vorhanden sein.

Die Einlegesohle soll unbedingt luftdurchlässig sein, denn es soll ja Wasserdampf von der Fußsohle abgeleitet, zunächst gerade bis in den Schaft des Schuhes, danach aus dem Schuh entfernt werden. Gegenüber dem Zustand des schon länger ruhendes Fußes mit seiner relativ trockenen Wärme muß bei und nach längerer Bewegung des Fußes ein Zuviel an Wärme nicht isoliert, sondern abgeführt werden, und zwar als Wärme durch Leitung und Strahlung und als Wasserdampf durch Konvektion. Die Wärmestrahlung ist aus der Gegebenheit heraus unbedeutend. Die Wärmeleitung an der Fußsohle ist durch den feuchten Zustand von Socke und Sohle wirksamer geworden als im trockenen Zustand.

Je undurchlässiger für Wärme und Feuchte eine Fußbekleidung ist, je mehr steigt die Luftfeuchte aus dem Fußschweiß an. Am wenigsten durchlässig oder vielmehr fast undurchlässig an der ganzen Fußbekleidung ist natürlich die Sohle des Schuhwerkes, die ja aus Laufsohle, Brandsohle und Decksohle besteht. Die Fußsohle ist dadurch die Stelle am Fuße, die ihren durch die Poren der Schweißdrüsen ausgestoßenen Schweiß am schwersten an eine umgebende Luft abgeben kann.

Hierzu muß kurz auf die Socke eingegangen werden. Es wird immer mehr üblich, synthetische Fasern zu den Naturfasern beizumischen oder diese sogar ganz zu ersetzen. Die Socken sind dabei immer weniger imstande, beim ruhenden Fuß Wärme zu isolieren, und beim und nach dem Gehen Feuchtigkeit aufzunehmen. Sie nützen also immer weniger bei der Lösung der bioklimatischen Probleme. Die Einlegesohle gewinnt damit zusätzlich an Bedeutung.

Die Erfindung wird nun anhand der Zeichnung, die ein Ausführungsbeispiel zeigt, näher erläutert.

Es zeigen:
Fig. 1 und 1a sind Ansichten der Unterseite von Einlegesohlen.
Fig. 2 eine Ansicht eines Ausschnittes der Einlegesohle nach Fig. 1 und
Fig. 3 einen Schnitt auf der Linie A - B der Fig. 2.

Bei einer Einlegesohle aus Latexschaum in herkömmlicher Art liegt die glatte Unterseite des Latexschaumes so fest auf der Decksohle auf, daß trotz des offenzelligen Schaumes aus dem Zusammenpressen der Sohle beim Gehen und deren anschließendem Zurückkehren in den alten Zustand nur senkrechte Luftbewegung zwischen Decksohle- und Fußsohle eintritt, und eine Luftbewegung in der waagerechten Ebene kaum vorhanden ist.

Diese Erscheinung wird auch dadurch nicht gebessert, daß wenn die Unterseite des Schaumes eine Strukturierung besitzt. Diese Strukturierung hat stets das Raster von mehreckigen Feldern, bei denen erhabene Stege, die auf der Decksohle des Schuhes aufliegen, kleine freie Flächen einschließen, die dadurch wie Luftpolster wirken. Das Raster der Stege erstreckt sich über die ganze Sohle und ist in sich geschlossen, so daß die Stege ebenso fest und ohne Unterbrechung auf der Decksohle aufliegen, wie ein Schaum ohne Oberflächenstruktur und damit eine waagerechte Luftbewegung verhindern.

Die erfindungsmäßige Einlegesohle 1 ist daher nicht mehr in ihrer ganzen Höhe vollwandig, sondern auf der der Decksohle des Schuhes zugewandten Seite ist eine Anzahl von Rippen 2, die aus Latexschaum, ebenso wie die vollwandige Latexschaumsohle bestehen, aber geschlossenporig sind und ausreichende Festigkeit besitzen, damit sie sich bei der Belastung durch das Körpergewicht nicht völlig flach drücken und sich schnell wieder zur vollen Größe ausdehnen, wenn die Belastung nachläßt. Solche Rippen 2 sind in einer Vielzahl auf der der Decksohle des Schuhes zugewandten Seite der Einlegesohle angeordnet. Die Anordnung erfolgt so, daß sich ein Labyrinth von Hohlräumen 3 zwischen der Decksohle des Schuhes und der Unterseite des vollflächigen Teils der Einlegesohle ergibt, in welchem eine horizontale Luftzirkulation stattfinden kann.

Die Rippen sind so angeordnet, daß sie etwa die Hälfte der gesamten Sohlenfläche ausmachen. Bereits bei 35 - 55 % Anteil an Rippen von der Gesamtfläche der Einlegesohle ergibt sich ein vorteilhaftes System räumlicher Stabilität der gesamten Einlegesohle, die mindestens so biegesteif wie eine gleich starke vollwandige Latexschaumeinlegesohle ist.

Die Rippen sind dabei so angeordnet, daß sie mit ihren Längsachsen rechtwinkelig zueinander verlaufen und jeweils abwechselnd und wiederum rechtwinkelig oder schräg zur Längsachse der Einlegesohle verlaufen. Die Rippen können aber auch in anderer Weise angeordnet sein, beispielsweise in Form eines Fischgrätenmusters oder in Form eines beliebigen Vielecks, vorzugsweise eines Quadrats oder dergleichen. Die Rippen haben eine Länge von etwa 4 - 15 mm, vorzugsweise 8 mm und eine Breite von 2 - 4 mm und eine Höhe von 1 - 2,5 mm, vorzugsweise von 1,7 - 2 mm. Die Gesamtdicke der Sohle liegt zwischen etwa 5,0 und 3,3 mm, vorzugsweise ist die Sohle jedoch etwa 4,0 - 3,5 mm insgesamt dick, einschließlich der Rippen.

Bei der Anordnung der Rippen ist nicht nur auf die Schaffung solcher labyrinthartiger Hohlräume zu achten, sondern auch darauf, daß die Rippen sich etwas überlappen, aber zwischen sich einen ausreichenden Abstand aufweisen, um die sich ergebende Wirkung und damit die Luftzirkulation zu ermöglichen. Die Oberseite der Einlegesohle, die mit dem Fuß in Berührung kommt, ist durch eine Textilschicht abgedeckt.

Die Rippen können auf die verschiedenste Weise angeordnet sein, es ist nur darauf zu achten, daß außer den oben bereits genannten Merkmalen die räumliche Stabilität der Sohle vor allem in Richtung des Fußes überall gewahrt bleibt.

Die Rippen können mehr oder weniger lang sein, gerade, gekrümmt oder geknickt sein. In Fig. 1 und 1a sind nur Beispiele dargestellt, die eine vorteilhafte Anordnungsweise zeigen.

Eine ausreichende Biegefestigkeit der Einlegesohle ist wichtig, jedoch nur in der Lage, wie sie in den Schuh kommt, also mit der Gewebeseite nach oben. Die Einlegesohle braucht eine gewisse Biegesteifigkeit, wenn man sie in den Schuh hineinschieben will. Sie braucht sie auch beim Tragen, damit sie durch die Bewegung des Fußes, insbesondere der Zehen, nicht in sich zusammenschiebt.

Die Rippen verlangen eine etwa doppelt so hohe Festigkeit gegen Druck wie die vollwandige Schicht des Latexschaumes, da die tragende Fläche etwa nur halb so groß ist wie bei der vollwandigen Schicht. Deshalb besitzt der Latexschaum der Rippen ein entsprechend hoheres spezifisches Gewicht und hat geschlossene Poren. Die seitlichen Wandungen der Rippen verlaufen von oben nach unten sich verjüngend.

## Patentansprüche

1. Einlegesohle aus Latexschaum mit einer vollflächigen Schicht mit darauf gebildeten Erhebungen, dadurch gekennzeichnet, daß auf der vollflächigen, aus Latexschaum bestehenden Schicht eine Vielzahl von Rippen aus einem geschlossenporigen Latexschaum angeordnet sind, die eine größere Festigkeit gegen Zusammendrücken haben als der vollflächige Latexschaumteil der Einlegesohle und daß die Rippen eine Länge von etwa 4 bis 15 mm aufweisen und 35 bis 55 % der Oberfläche des vollflächigen Teiles der Einlegesohle (1) bedecken und zwischen sich ein Labyrinth von Hohlräumen aufweisen.

2. Einlegesohle nach Anspruch 1, dadurch gekennzeichnet, daß die Rippen (2) gerade, gekümmte oder geknickte Gestalt haben, gleiche oder unterschiedliche Länge und in ihrer Höhe etwa die Hälfte der Höhe der gesamten Einlegesohle (1) ausmachen.

3. Einlegesohle nach Anspruch 1 und 2, dadurch gekennzeichnet, daß die Rippen (2) auf der Unterseite der Einlegesohle (1) so angeordnet sind, daß sie jeweils einen Abstand zwischen sich haben, dabei aber derart angeordnet sind, daß sich in keiner Richtung eine gerade rippenlose Zone ergibt, die ein Knicken der Deckschicht ermöglicht.

4. Einlegesohle nach Anspruch 1 - 3, dadurch gekennzeichnet, daß die Rippen (2) rechteckig oder rhombisch zueinander oder in Form eines Fischgrätenmusters oder in Form eines beliebigen Vielecks, vorzugsweise eines Quadrats angeordnet sind.

## Claims

1. Insole of latex foam, comprising a full-area layer with raised zones formed thereon, characterized in that a plurality of ribs of a closed-pore latex foam is disposed on the full-area layer of latex foam, the ribs having a greater strength against compression than the full-area latex foam portion of the insole, and that the ribs have a length of about 4 to 15 mm and cover 35 to 55 % of the area of the full-area part of the insole (1) and form between themselves a labyrinth of cavities.

2. Insole according to claim 1, characterized in that the ribs (2) have a straight, curved or cranked form, equal or unequal lengths and in their height constitute about one-half of the height of the entire insole (1).

3. Insole according to claims and 2, characterized in that the ribs (2) are so disposed on the lower face of the insole (1) that they are all spaced apart one from another, but are so arranged that in no direction is there a straight, rib-free zone which would make possible kinking of the covering layer.

4. Insole according to claims 1 to 3, characterized in that the ribs (2) are disposed at right angles or rhombically to one another or in the form of a fishbone pattern or in the form of any polygon, preferably a square.

## Revendications

1. Semelle en mousse de latex, comportant une couche en pleine surface sur laquelle se trouvent des rehaussements, caractérisée en ce que, sur la couche de mousse de latex en pleine surface, sont disposées un grand nombre de nervures constituées d'une mousse de latex à pores fermés, qui présentent une résistance à l'écrasement plus élevée que la partie mousse de latex en pleine surface de la première, et en ce que les nervures ont une longueur d'environ 4 à 15 mm, et recouvrent de 35 à 55 % de la surface de la partie en pleine surface de la première (1), tout en formant entre elles un labyrinthe d'espaces creux.

2. Première selon la revendication 1, caractérisée en ce que les nervures (2) ont une forme rectiligne, incurvée ou courbée, des longueurs identiques ou différentes, et présentent une hauteur approximativement égale à la moitié de la hauteur de la première (1) prise dans son ensemble.

3. Première selon les revendications 1 ou 2, caractérisée en ce que les nervures (2) sont disposées sur le côté inférieur de la première (1) de façon à présenter entre elles une certaine distance, mais en étant dans ce cas disposées de façon qu'il n'y ait dans aucune direction de zones rectilignes sans nervures, ce qui permettrait un recourbement de la couche de couverture.

4. Première selon les revendications 1 à 3, caractérisée en ce que les nervures sont disposées en rectangles ou en losanges, ou sous la forme d'un dessin en chevrons, ou sous la forme d'un polygone quelconque, de préférence d'un carré.
